# FASCICULE DE BREVET EUROPEEN

(11) **EP 2 189 855 B1**
(45) Date de publication et mention de la délivrance du brevet: **14.11.2012**
(21) Numéro de dépôt: 08169552.0
(22) Date de dépôt: 20.11.2008
(51) Int. Cl.: G04B 17/28

(54) **Mécanisme de tourbillon**
Tourbillon-Mechanismus
Tourbillon mechanism

(43) Date de publication de la demande: 26.05.2010
(73) Titulaire: Noriah SA, 2300 La Chaux-de-Fonds (CH)
(72) Inventeur: Orny, Franck-Charles-Cyril, 2300, La Chaux-de-Fonds (CH)
(74) Mandataire: GLN

(56) Documents cités:
- WO-A-2004/006025

## Description

### Domaine technique

La présente invention se rapporte au domaine de l'horlogerie. Elle concerne, plus particulièrement un mécanisme de tourbillon ou de carrousel comprenant
- une cage comportant un pont inférieur et un pont supérieur, lesdits ponts inférieur et supérieur comprenant des moyens de pivotement de la cage selon un axe AA, et étant reliés par des moyens de liaison,
- un balancier de rayon R,
- un mécanisme d'échappement comprenant une roue d'échappement et éventuellement une ancre.

### Etat de la technique

Le tourbillon est un système réglant tournant bien connu de l'homme du métier. On sait que, lorsque l'échappement d'une montre mécanique se trouve en position verticale, les déséquilibres inévitables du balancier et du spiral engendrés par la gravitation terrestre entraînent des écarts de marche. Le but du tourbillon est de compenser ces variations en faisant prendre au balancier-spiral, dans le cas d'un tourbillon à un seul axe, toutes les positions verticales.

Un tourbillon est composé généralement d'un balancier et d'un mécanisme d'échappement qui comprend une roue d'échappement et, dans le cas d'un échappement à ancre, d'une ancre. Ces éléments sont montés dans une cage tournante suspendue entre deux points de pivotement, qui peuvent être situés sur la platine et le pont de barrette ou sur le pont de cage et le pont de barrette. La cage fonctionne comme le mobile de seconde. Elle porte, sur son axe, un pignon de seconde et est entraînée par la roue moyenne. A l'intérieur de la cage, le rôle de l'échappement est conventionnel. La force est transmise à partir d'un pignon d'échappement coaxial avec la roue d'échappement, ce pignon engrenant, à la manière d'un satellite, avec une roue de seconde fixe, solidaire de la platine. Dans le cas des tourbillons, l'axe du balancier doit être parfaitement coaxial avec celui de la cage. Cette cage comprend traditionnellement au moins un pont inférieur et un pont supérieur entre lesquels est monté le balancier. Les ponts inférieur et supérieur sont assemblés au moyen de piliers disposés à l'extérieur de la serge du balancier pour ne pas nuire à ses oscillations, selon généralement une amplitude de 220°. Un tel exemple de tourbillon est par exemple décrit dans la demande WO 2004/006025 qui montre que le balancier est disposé à l'intérieur des piliers de la cage.

Le principal inconvénient de ce type de cage est un besoin en énergie important pour entrainer en rotation la cage, du fait de ses dimensions importantes. Il y a alors moins d'énergie disponible pour le balancier, d'où une perte possible de précision.

Un but de la présente invention est donc de pallier cet inconvénient, en proposant un mécanisme de tourbillon de construction originale et permettant d'accroître l'énergie disponible pour le balancier sans nuire à la précision d'un mouvement comportant un tel mécanisme de tourbillon. Divulgation de l'invention

A cet effet, et conformément à la présente invention, il est proposé un mécanisme de tourbillon ou de carrousel tel que décrit en préambule, dans lequel au moins l'un desdits moyens de liaison est disposé, par rapport à l'axe AA, à une distance inférieure au rayon R du balancier.

De ce fait, les dimensions de la cage sont réduites mais sans nuire à la précision du mouvement. En effet, la cage étant plus petite, elle nécessite moins d'énergie, et l'énergie disponible pour alimenter le balancier est alors augmentée, ce qui accroît sa précision.

D'une manière particulièrement avantageuse, tous les moyens de liaison reliant les ponts inférieur et supérieur peuvent être disposés par rapport à l'axe AA à une distance inférieure au rayon R du balancier.

De préférence, le balancier présente un axe de rotation coaxial à l'axe AA de la cage.

De préférence, le pont supérieur peut comporter au moins un bras de liaison et le pont inférieur peut comporter au moins un premier bras, de liaison, lesdits bras de liaison étant agencés en regard l'un de l'autre pour recevoir lesdits moyens de liaison et présentant une longueur inférieure au rayon R du balancier. Avantageusement, le pont supérieur comporte un seul bras de liaison.

D'une manière avantageuse, la cage peut comprendre un pont intermédiaire intercalé entre le pont inférieur et le pont supérieur, ledit pont intermédiaire comportant au moins un premier bras, de liaison, agencé pour être traversé par au moins l'un des moyens de liaison reliant les ponts supérieur et inférieur, ledit premier bras du pont intermédiaire présentant une longueur inférieure au rayon R du balancier.

De préférence, les ponts inférieur et intermédiaire peuvent comporter respectivement, en regard l'un de l'autre, un deuxième bras agencé pour recevoir des moyens de pivotement de la roue d'échappement, lesdits deuxièmes bras présentant une longueur inférieure au rayon R du balancier.

En outre, les ponts inférieur et intermédiaire peuvent comporter respectivement, en regard l'un de l'autre, un troisième bras agencé pour recevoir des moyens de pivotement de l'ancre, lesdits troisièmes bras présentant une longueur inférieure au rayon R du balancier.

D'une manière avantageuse, les moyens de liaison des ponts inférieur et supérieur peuvent être des piliers.

D'une manière avantageuse, le balancier peut comporter une serge annulaire de rayon R et un seul bras reliant l'axe du balancier à la serge.

De préférence, tous les ponts de la cage comportent des bras de longueur inférieure au rayon R du balancier de sorte que la cage s'inscrit à l'intérieur de la serge du balancier.

### Brève description des dessins

D'autres caractéristiques de la présente invention apparaîtront plus clairement à la lecture de la description qui va suivre, faite en référence aux dessins annexés, dans lesquels:
- la figure 1 est une vue en perspective d'une cage de tourbillon utilisée dans le mécanisme de tourbillon selon l'invention,
- les figures 2 et 3 sont respectivement une vue de dessus et en perspective d'un mécanisme de tourbillon selon l'invention, et
- la figure 4 est une vue en coupe selon la ligne II-II de la figure 2.

### Mode(s) de réalisation de l'invention

Comme expliqué ci-dessus, un tourbillon est un système réglant tournant, dans lequel un balancier 1, associé à un ressort-spiral 2, et un mécanisme d'échappement comportant une roue d'échappement 3, sont montés dans une cage 4 pivotée sur un élément fixe d'un mouvement de montre. Dans l'exemple illustré, l'échappement comprend également une ancre 5, coopérant avec le balancier 1 et avec la roue d'échappement 3 par des palettes 6.

Selon une certaine terminologie généralement utilisée dans le domaine de l'horlogerie, dans un tourbillon, l'axe de pivotement AA de la cage 4 et celui du balancier 1 sont confondus. On distingue les carrousels, dans lesquels le balancier et la cage ne sont pas coaxiaux. Dans la présente demande, le terme tourbillon englobe ces deux possibilités de disposition des axes de la cage 4 et du balancier 1. Ainsi, bien que la description qui va suivre soit faite en référence à un dispositif dans lequel l'axe AA de la cage 4 et celui du balancier 1 sont confondus, l'invention peut être directement transposée à un carrousel au sens usuel du terme, l'axe de rotation du carrousel traversant le balancier.

Le balancier 1 comprend une serge 7 annulaire, de rayon intérieur R par rapport à l'axe 8 du balancier 1. Dans le cas où la serge du balancier n'est pas annulaire, le rayon R est défini comme étant la plus proche distance entre la face interne de la serge et l'axe de pivotement AA de la cage 4. Dans la suite dans la description, l'expression "le rayon R du balancier" correspond à ces deux définitions. Le balancier 1 comprend un seul bras 9 reliant l'axe 8 du balancier 7 à la serge 7. Cela permet d'optimiser l'inertie en réduisant l'influence du bras.

La cage 4 comprend un pont supérieur 10 et un pont inférieur 12. Un pont intermédiaire 14 est interposé entre le pont supérieur 10 et le pont inférieur 12. De préférence, ces ponts présentent une même épaisseur. Ce mode de réalisation est particulièrement efficace pour obtenir un ensemble rigide et précis.

Conformément à l'invention, le pont supérieur 10 comporte un seul bras de liaison 15, et les ponts inférieur 12 et intermédiaire 14 comportent également des bras de liaison 16 et 17 respectivement, lesdits bras de liaison 15, 16 et 17 étant disposés en regard les uns des autres, et reliés par deux piliers 18, 19 disposés, par rapport à l'axe AA, à une distance inférieure au rayon R du balancier 1. Plus précisément, le pilier 18 solidarise les bras de liaison 15 et 16 des ponts supérieur 10 et inférieur 12, et le pilier 19 traverse le bras de liaison 17 du pont intermédiaire 14 afin de solidariser les trois bras de liaison 15, 16 et 17. De plus, les ponts inférieur 12 et intermédiaire 14 sont solidarisés par des piliers 21. Les piliers 18, 19 et 21 sont fixés aux ponts au moyen de vis 20.

Les ponts inférieur 12 et intermédiaire 14 comportent respectivement, en regard l'un de l'autre, un deuxième bras 24 et 25 respectivement, agencé pour recevoir des moyens de pivotement 26 de la roue d'échappement 3 lesdits deuxièmes bras 24 et 25 présentant une longueur inférieure au rayon R du balancier 1. Ces moyens de pivotement 26 peuvent être des pierres ou d'autres types de paliers logés dans les bras 24 et 25 des ponts 12 et 14, et avec lesquels coopèrent des pivots dont est munie la roue d'échappement 3.

De plus, les ponts inférieur 12 et intermédiaire 14 comportent respectivement, en regard l'un de l'autre, un troisième bras 28 et 29 respectivement, agencé pour recevoir des moyens de pivotement 30 de l'ancre 5, lesdits troisièmes bras 28 et 29 présentant une longueur inférieure au rayon R du balancier 1. Ces moyens de pivotement 30 peuvent être des pierres ou d'autres types de paliers logés dans les bras 28 et 29 des ponts 12 et 14, et avec lesquels coopèrent des pivots dont est munie l'ancre 5.

Dans la variante représentée, tous les bras de liaison 15, 16 et 17 présentent une longueur inférieure au rayon R du balancier 1, mais également les autres bras 24, 25 ,28 et 29 des ponts inférieur 12 et intermédiaire 14, de sorte que la cage 4 et l'échappement sont inscrits à l'intérieur de la serge 7 du balancier 1.

Les ponts inférieur 12 et supérieur 10 comportent chacun des pivots 32 de la cage dirigés vers l'extérieur de la cage. Ces pivots 32 sont conventionnels et sont destinés à coopérer avec des pierres logées dans un bâti que comporte un mouvement dans lequel le tourbillon prend place. Ils sont disposés selon l'axe AA.

De manière conventionnelle, le balancier 1 porte un double-plateau 34 muni d'une cheville 35 pour son fonctionnement dans l'échappement. Il est monté entre les ponts supérieur 10 et inférieur 12, sur un axe 8 traversant le pont intermédiaire 14. Ce dernier comporte une ouverture adaptée pour laisser passer librement l'axe 8 du balancier 1. Le balancier spiral est monté d'un premier côté du pont intermédiaire 14, par exemple entre le pont supérieur 10 et le pont intermédiaire 14, tandis que le double-plateau 34 est monté de l'autre côté du pont intermédiaire 14, par exemple entre le pont inférieur 12 et le pont intermédiaire 14. Le spiral 2 est fixé à l'axe 8 du balancier 1 par l'intermédiaire d'une virole 36 et au pont supérieur 10 par l'intermédiaire d'un piton 37 et d'un porte-piton mobile 38. Pour ajuster sa fréquence, le balancier peut comporter des masselottes ou le pont supérieur peut porter une raquette.

De manière conventionnelle, un dispositif antichoc 40 est disposé à chaque extrémité de l'axe 8 du balancier spiral. Les dispositifs antichocs 40 sont disposés dans les ponts inférieur 12 et supérieur 10.

Toujours de manière conventionnelle, un pignon d'échappement (non représenté), coaxial à la roue d'échappement 3, est destiné à coopérer avec une roue fixe (non représentée) solidaire du bâti du mouvement.

La cage 4 est solidaire d'un pignon d'entraînement 42 destiné à être relié cinématiquement au rouage de finissage du mouvement.

Les dimensions et rapports d'engrenage de l'échappement, de la roue fixe avec laquelle engrène le pignon d'échappement, et du pignon d'entraînement 42 sont déterminés de manière à ce que la cage effectue un tour en une minute et pivote ainsi comme une roue de seconde. Une aiguille de seconde 43 peut être chassée sur le pont supérieur 10 de la cage 4 pour indiquer les secondes. Il est bien évident que la cage peut tourner à une vitesse différente, sans sortir du cadre de l'invention.

Ainsi, la construction du tourbillon décrite ci-dessus permet d'obtenir une structure extrêmement légère et aérée. Le balancier peut osciller sur un arc de 340° maximum mais son bras ne doit pas toucher les piliers ou autre élément de liaison pour ne pas perturber l'isosynchronisme. On peut prévoir dans le mouvement, en sortie de barillet ou avant le tourbillon, un système de régulation de force à couple constant permettant de mieux réguler l'amplitude du balancier à une valeur limitée à 340° quasi constante. La perte de précision due à l'amplitude du mouvement du balancier limitée par la présence de la cage à l'intérieur du balancier, est compensée par la faible énergie nécessaire à entrainer la cage, l'énergie disponible pour entrainer le balancier étant alors plus importante. De ce fait, l'inertie ou la vitesse du balancier peut être augmentée de manière à regagner en précision.

En effet, l'homme du métier sait calculer de manière à obtenir les équations suivantes:
Energie disponible E_{d}=v_{b}*M_{b}*ηᵣ*ηₑ/F
Energie perdue par le tourbillon E_{T}=2*I_{T}*π²*F²*Φ₀²*Λ²
Amplitude du balancier Φ₀ sans tourbillon telle que:

   Φ₀²=v_{b}*M_{b}*ηᵣ*ηₑ*Q/4/π³/I/F³
Amplitude du balancier Φ₀ avec tourbillon telle que:

   Φ₀²=v_{b}*M_{b}*ηᵣ*ηe*Q/F³/2/π²/(2*π*I+I_{T}*Q*Λ²)
où v_{b} est la vitesse du barillet
Mb est le moment du barillet
ηᵣ est le rendement du rouage
ηₑ est le rendement de l'échappement
Q est le facteur de qualité du balancier
F est la fréquence
I est l'inertie du balancier
I_{T} est l'inertie du tourbillon
Λ est le coefficient géométrique de transfert.

En augmentant I, l'inertie du balancier, on augmente le facteur de qualité. En minimisant I_{T}, l'inertie du tourbillon, on diminue les pertes. Par rapport à un tourbillon occupant le même volume, on aura d'avantage d'énergie dans le balancier, et ce pour une même énergie disponible.

On peut donc avoir plus d'énergie réglante avec une amplitude réduite de moitié mais une fréquence plus élevée. En effet la formule montre que Φ₀² * F³ = K , K étant un coefficient de proportionnalité. Donc pour une même puissance réglante, en augmentant la fréquence, on peut diminuer l'amplitude selon la règle Φ₀² * F³ = K.

Des exemples ont été réalisés avec deux tourbillons classiques (l'exemple 1 concerne un petit tourbillon, et l'exemple 2 concerne un gros tourbillon), et un tourbillon selon l'invention (exemple 3).

Les caractéristiques des différents tourbillons et les résultats obtenus sont indiqués dans le tableau ci-dessous:
A une fréquence de 3 Hz, on a Λ = 0.023 et Q = 200

Ceci montre que la cage de tourbillon selon l'invention est particulièrement performante.

Par ailleurs, la présente invention permet de faciliter l'équilibrage. En effet, le balancier étant plus gros que la cage de tourbillon, c'est l'équilibrage du balancier qui est le plus influent. Or l'équilibrage d'un balancier est mieux maitrisé que celui d'une cage.

De plus, la cage se situant à l'intérieur du balancier et étant plus petite, son centre de gravité se rapproche de l'axe théorique. Son équilibrage est donc meilleur et plus simple à réaliser.

La description ci-dessus a été donnée à titre d'exemple non limitatif de l'invention. L'homme du métier pourra apporter d'éventuelles variantes, sans sortir du cadre de l'invention. Notamment, les moyens de liaison peuvent être différents des piliers utilisés dans la variante présentée. On peut prévoir par exemple que les bras de liaison des ponts soient d'une seule pièce, la matière reliant les bras de liaison constituant les moyens de liaison. On peut également avoir une seule pièce pliée.

## Revendications

1. Mécanisme de tourbillon ou de carrousel comprenant :
- une cage (4) comportant un pont supérieur (10) et un pont inférieur (12), lesdits ponts supérieur (10) et inférieur (12) comprenant des moyens de pivotement (32) de la cage selon un axe AA, et étant reliés par des moyens de liaison (18,19),
- un balancier (1) de rayon R,
- un mécanisme d'échappement comprenant une roue d'échappement (3), et éventuellement une ancre (5),
**caractérisé en ce que** au moins l'un desdits moyens de liaison (18, 19) est disposé, par rapport à l'axe AA, à une distance inférieure au rayon R du balancier (1).

2. Mécanisme selon la revendication 1, **caractérisé en ce que** tous les moyens de liaison (18, 19) reliant les ponts supérieur (10) et inférieur (12) sont disposés par rapport à l'axe AA à une distance inférieure au rayon R du balancier (1).

3. Mécanisme selon la revendication 1 ou 2, **caractérisé en ce que** ledit balancier présente un axe de rotation coaxial à l'axe AA de la cage (4).

4. Mécanisme selon l'une quelconque des revendications précédentes, **caractérisé en ce que** le pont supérieur (10) comporte au moins un bras de liaison (15) et **en ce que** le pont inférieur (12) comporte au moins un premier bras (16) de liaison, lesdits bras de liaison (15, 16) étant agencés en regard l'un de l'autre pour recevoir lesdits moyens de liaison (18, 19) et présentant une longueur inférieure au rayon R du balancier (1).

5. Mécanisme selon l'une quelconque des revendications précédentes, **caractérisé en ce que** la cage (4) comprend un pont intermédiaire (14) intercalé entre le pont inférieur (12) et le pont supérieur (10), ledit pont intermédiaire (14) comportant au moins un premier bras (17) de liaison agencé pour être traversé par au moins l'un des moyens de liaison (19) reliant les ponts supérieur (10) et inférieur (12), ledit premier bras (17) du pont intermédiaire (14) présentant une longueur inférieure au rayon R du balancier (1).

6. Mécanisme selon la revendication 5, **caractérisé en ce que** les ponts inférieur (12) et intermédiaire (14) comportent respectivement, en regard l'un de l'autre, un deuxième bras (24, 25) agencé pour recevoir des moyens de pivotement de la roue d'échappement (3), lesdits deuxièmes bras (24, 25) présentant une longueur inférieure au rayon R du balancier (1).

7. Mécanisme selon la revendication 5, **caractérisé en ce que** les ponts inférieur (12) et intermédiaire (14) comportent respectivement, en regard l'un de l'autre, un troisième bras (28, 29) agencé pour recevoir des moyens de pivotement de l'ancre (5), lesdits troisièmes bras (28, 29) présentant une longueur inférieure au rayon R du balancier (1).

8. Mécanisme selon l'une quelconque des revendications 4 à 7, **caractérisé en ce que** le pont supérieur (10) comporte un seul bras de liaison (15).

9. Mécanisme selon l'une quelconque des revendications précédentes, **caractérisé en ce que** les moyens de liaison (18, 19) des ponts inférieur (12) et supérieur (10) sont des piliers.

10. Mécanisme selon l'une quelconque des revendications précédentes, **caractérisé en ce que** le balancier (1) comporte une serge (7) annulaire de rayon R et un seul bras (9) reliant l'axe (8) du balancier à la serge (7).

## Claims

1. A tourbillon or karussel mechanism comprising:
- a frame (4) having an upper bridge (10) and a lower bridge (12), said upper (10) and lower (12) bridges comprising means (32) for pivoting the cage along an axis AA, and being connected by connecting means (18, 19),
- a balance (1) with radius R,
- an escapement mechanism comprising an escapement wheel (3) and possibly a pallet (5),
**characterized in that** at least one of said connecting means (18, 19) is arranged at a distance smaller than the radius R of the balance (1) relative to the axis AA.

2. The mechanism according to claim 1, **characterized in that** all of the connecting means (18, 19) connecting the upper (10) and lower (12) bridges are arranged at a distance smaller than the radius R of the balance (1) relative to the axis AA.

3. The mechanism according to claim 1 or 2, **characterized in that** said balance has an axis of rotation coaxial to the axis AA of the frame (4).

4. The mechanism according to any one of the preceding claims, **characterized in that** the upper bridge (10) has at least one connecting arm (15) and **in that** the lower bridge (12) has at least one first connecting arm (16), said connecting arms (15, 16) being arranged across from one another to receive said connecting means (18, 19) and having a length smaller than the radius R of the balance (1).

5. The mechanism according to any one of the preceding claims, **characterized in that** the frame (4) comprises an intermediate bridge (14) inserted between the lower bridge (12) and the upper bridge (10), said intermediate bridge (14) having at least one connecting arm (17) arranged to be passed through by at least one of the connecting means (19) connecting the upper (10) and lower (12) bridges, said first arm (17) of the intermediate bridge (14) having a length smaller than the radius R of the balance (1).

6. The mechanism according to claim 5, **characterized in that** the lower (12) and intermediate (14) bridges respectively have, across from one another, a second arm (24, 25) arranged to receive means for pivoting the escapement wheel (3), said second arms (24, 25) having a length smaller than the radius R of the balance (1).

7. The mechanism according to claim 5, **characterized in that** the lower (12) and intermediate (14) bridges respectively have, across from one another, a third arm (28, 29) arranged to receive means for pivoting the pallet (5), said third arms (28, 29) having a length smaller than the radius R of the balance (1).

8. The mechanism according to any one of claims 4 to 7, **characterized in that** the upper bridge (10) has a single connecting arm (15).

9. The mechanism according to any one of the preceding claims, **characterized in that** the connecting means (18, 19) of the lower (12) and upper (10) bridges are pillars.

10. The mechanism according to any one of the preceding claims, **characterized in that** the balance (1) has an annular felloe (7) with radius R and a single arm (9) connecting the staff (8) of the balance to the felloe (7).

## Patentansprüche

1. Tourbillon- oder Karussellmechanismus, der umfasst:
- ein Rohwerk (4), das eine obere Brücke (10) und eine untere Brücke (12) aufweist, wobei die obere (10) und untere (12) Brücke Drehmittel (32) des Rohwerks gemäß einer Achse AA umfassen und durch Verbindungsmittel (18, 19) verbunden sind,
- eine Unruh (1) mit dem Radius R,
- einen Hemmungsmechanismus, der ein Hemmungsrad (3) umfasst und eventuell einen Anker (5),
**dadurch gekennzeichnet, dass** mindestens eines der Verbindungsmittel (18, 19) im Verhältnis zur Achse AA in einer Entfernung angeordnet ist, die kleiner ist als der Radius R der Unruh (1).

2. Mechanismus nach Anspruch 1, **dadurch gekennzeichnet, dass** alle Verbindungsmittel (18, 19), die die obere (10) und untere (12) Brücke verbinden, im Verhältnis zur Achse AA in einer Entfernung angeordnet sind, die kleiner ist als der Radius R der Unruh (1).

3. Mechanismus nach Anspruch 1 oder 2, **dadurch gekennzeichnet, dass** die Unruh eine koaxiale Rotationsachse zur Achse AA des Rohwerks (4) aufweist.

4. Mechanismus nach einem der vorangehenden Ansprüche, **dadurch gekennzeichnet, dass** die obere Brücke (10) mindestens einen Verbindungsarm (15) aufweist und dass die untere Brücke (12) mindestens einen ersten Verbindungsarm (16) aufweist, wobei die Verbindungsarme (15, 16) zueinander ausgebildet sind, um die Verbindungsmittel (18, 19) aufzunehmen und eine Länge aufweisen, die kleiner ist als der Radius R der Unruh (1).

5. Mechanismus nach einem der vorangehenden Ansprüche, **dadurch gekennzeichnet, dass** das Rohwerk (4) eine Zwischenbrücke (14) umfasst, die zwischen der unteren Brücke (12) und der oberen Brücke (10) zwischengestellt ist, wobei die Zwischenbrücke (14) mindestens einen ersten Verbindungsarm (17) aufweist, der ausgebildet ist, um von mindestens einem der Verbindungsmittel (19) durchquert zu sein, die die obere (10) und untere (12) Brücke verbinden, wobei der erste Arm (17) der Zwischenbrücke (14) eine Länge aufweist, die kleiner ist als der Radius R der Unruh (1).

6. Mechanismus nach Anspruch 5, **dadurch gekennzeichnet, dass** die untere (12) und die Zwischenbrücke (14) jeweils gegenüberliegend einen zweiten Arm (24, 25) aufweisen, der ausgebildet ist, um Drehmittel des Hemmungsrads (3) aufzunehmen, wobei die zweiten Arme (24, 25) eine Länge aufweisen, die kleiner ist als der Radius R der Unruh (1).

7. Mechanismus nach Anspruch 5, **dadurch gekennzeichnet, dass** die untere (12) und die Zwischenbrücke (14) jeweils gegenüberliegend einen dritten Arm (28, 29) aufweisen, der ausgebildet ist, um Drehmittel des Ankers (5) aufzunehmen, wobei die dritten Arme (28, 29) eine Länge aufweisen, die kleiner ist als der Radius R der Unruh (1).

8. Mechanismus nach einem der Ansprüche 4 bis 7, **dadurch gekennzeichnet, dass** die obere Brücke (10) einen einzigen Verbindungsarm (15) aufweist.

9. Mechanismus nach einem der vorangehenden Ansprüche, **dadurch gekennzeichnet, dass** die Verbindungsmittel (18, 19) der unteren (12) und oberen (10) Brücke Säulen sind.

10. Mechanismus nach einem der vorangehenden Ansprüche, **dadurch gekennzeichnet, dass** die Unruh (1) einen ringförmigen Radkranz (7) mit dem Radius R und einen einzigen Arm (9) aufweist, der die Achse (8) der Unruh mit dem Radkranz (7) verbindet.
